# EUROPÄISCHE PATENTANMELDUNG

(11) **EP 1 561 695 A1**
(43) Veröffentlichungstag der Anmeldung: **10.08.2005**
(21) Anmeldenummer: 04002787.2
(22) Anmeldetag: 09.02.2004
(51) Int. Cl.: B65D 41/26

(54) **Flasche, insbesondere für alkoholische Getränke, mit aufgesetztem Trinkbecher**

(71) Anmelder: Swarovski-Optik KG, 6060 Absam (AT)
(72) Erfinder: Wiedermann, Helmut, 6130 Pill (AT)
(74) Vertreter: Torggler, Paul N.

(57) **Zusammenfassung**

Flasche, insbesondere für alkoholische Getränke, mit aufgesetztem Trinkbecher (3), wobei eine lösbare, formschlüssige Verbindung zwischen Trinkbecher und Flasche (1) vorgesehen ist.

## Beschreibung

Die Erfindung betrifft eine Flasche insbesondere für alkoholische Getränke, mit aufgesetztem Trinkbecher.

Es ist bereits bekannt, Trinkbecher auf Flaschen, insbesondere solche für alkoholische Getränke aufzusetzen. Bisher erfolgt die Befestigung des Trinkbechers an der Flasche entweder über ein Gewinde oder durch einfaches Aufstecken des Bechers mittels Reibschluss.

Aufgabe der Erfindung ist es, eine Flasche der eingangs genannten Gattung zu schaffen, die einen sicheren Halt des Trinkbechers an der Flasche gewährleistet. Dabei soll die erfindungsgemäße Flasche mit aufgesetztem Trinkbecher einfach zu bedienen und angenehm zu benutzen sein.

Erfindungsgemäß wird dies durch eine lösbare, formschlüssige Verbindung zwischen Becher und Flasche erzielt.

Mit einer formschlüssigen (Schnapp)Verbindung zwischen Trinkbecher und Flasche ist ein perfekter Halt des Trinkbechers an der Flasche gewährleistet, wobei ein unbeabsichtigtes Ablösen, wie es bisher beim Stand der Technik mit Reibschluss der Fall war, nicht eintreten kann. Die formschlüssige Verbindung lässt sich durch den Einsatz von federbelasteten Rastmitteln auch so ausbilden, dass der Trinkbecher einfach auf die Flasche (genauer den Flaschenhals) aufgerastet bzw. aufgeschnappt werden kann. Die Rastmittel, die die formschlüssige Verbindung zwischen Trinkbecher und Flasche herstellen, rasten dann automatisch ineinander ein. Zum Lösen braucht lediglich eines der Rastmittel (vorzugsweise gegen eine Federkraft) bewegt zu werden. Damit wird der Formschluss aufgehoben und der Becher kann einfach und praktisch kraftlos abgehoben werden.

Die erfindungsgemäße Flasche mit aufgesetztem Trinkbecher zeichnet sich durch die Möglichkeit von glatten Flächen aus. Insbesondere ist kein Gewinde am Hals der Flasche nötig. Eine solche Flasche ist leichter zu reinigen. Die Verschmutzungsgefahr ist insgesamt geringer. Außerdem ergibt sich ein angenehmes Trinkgefühl, da glatte Flächen für die Lippen angenehmer sind. Auch am Becher selbst ist kein Gewinde nötig. Die für die formschlüssige Verbindung nötigen Rastmittel können einfach ausgebildet sein, beispielsweise einen durch eine in der Innenwand des Behälters umlaufende Nut. Damit ist auch ein leichtes Reinigen des Behälters nötig, wobei die Verschmutzungsgefahr von vorneherein sehr gering ist. Das Trinkgefühl aus dem Becher ist ebenfalls sehr angenehm, da die Lippen nur mit glatten Flächen in Berührung kommen müssen (die Rastmittel in Form einer Nut liegen ja vorzugsweise im Inneren des Behälters).

Weitere Vorteile und Einzelheiten der Erfindung werden anhand der nachfolgende Figurenbeschreibung erläutert.

### Es zeigen:

- Die Fig. 1: eine Explosionsdarstellung eines Ausführungsbeispiels einer erfindungsgemäßen Flasche mit aufgesetztem Trinkbehälter,
- die Fig. 2: in einer schematischen Seitenansicht ein Ausführungsbeispiel einer erfindungsgemäßen Flasche mit Trinkbehälter bei geöffnetem Verschluss und noch nicht aufgesetztem Trinkbehälter,
- die Fig. 3: dieselbe Flasche mit Trinkbehälter wie in Fig. 2, jedoch mit geschlossenem Verschluss und aufgesetztem Trinkbehälter,
- die Fig. 4: in einer teilweise weggebrochenen Seitenansicht ein Ausführungsbeispiel der erfindungsgemäßen Flasche mit Trinkbehälter, im Wesentlichen in der in Fig. 3 gezeigten Stellung.

Die Fig. 1 zeigt ein Ausführungsbeispiel einer erfindungsgemäßen Flasche 1. Die Flasche 1 ist hier als sogenannter "Flachmann" ausgebildet, welcher zur Aufnahme alkoholischer Getränke geeignet ist. Selbstverständlich kann die Erfindung auch bei andersartigen Flaschen eingesetzt werden. Die Flasche 1 weist einen Flaschenhals 1a auf, der über eine Verschluss 2 verschließbar ist. Der Verschluss 2 weist in an sich bekannter Weise Dichtringe auf und wird einfach in den Flaschenhals 1a eingesteckt, um die Flasche zu verschließen. Über den Flaschenhals 1a kann ein Trinkbehälter gestülpt werden. Die Erfindung beschäftigt sich im Wesentlichen damit, wie dieser Trinkbehälter 3 an der Flasche 1 gehalten wird.

Zum Halten des Trinkbehälters 3 an der Flasche 1 ist erfindungsgemäß eine lösbare, formschlüssige Verbindung zwischen dem Trinkbecher 3 und der Flasche 1 vorgesehen.

Wie die Fig. 1, 2, 3 und 4 zeigen, ist diese lösbare, formschlüssige Verbindung beim dargestellten Ausführungsbeispiel dadurch realisiert, dass das erste Rastmittel 4 am Trinkbecher mit zweiten Rastmitteln 5 an der Flasche formschlüssig in Eingriff bringbar sind. Die ersten Rastmittel 4 im Trinkbecher 3 sind durch eine einfache kreisförmige umlaufende Nut an der Innenwand 3a des Trinkbechers realisiert.

Die zweiten Rastmittel 5 umfassen zwei federbelastete Rastelemente 5a. Die Federn sind dabei mit 6 bezeichnet.

Die Anbringung des Trinkbechers 3 auf der Flasche 1 erfolgt denkbar einfach: Ausgehend von der in Fig. 2 gezeigten Stellung wird zunächst die Flasche mit dem Verschluss 2 verschlossen. Er braucht nur in den Flaschenhals eingedrückt zu werden. Danach setzt man den Trinkbecher 3 auf den Flaschenhals auf und drückt den Trinkbecher 3 in Pfeilrichtung 7 nach unten. Dabei trifft der Rand 3b des Trinkbechers 3 auf die Schrägflächen 5b der Rastelemente 5a und verschiebt diese gegen die Wirkung der Federn 6 radial nach innen auf den Flaschenhals 1a zu. Wenn nun der Trinkbecher in Fortsetzung der Bewegung in Pfeilrichtung 7 weiter nach unten gedrückt wird, schnappen die unter der Schrägfläche 5b ausgebildeten Rastnasen automatisch in die Nut 4 des Trinkbechers ein. Dieser ist damit formschlüssig gegen Abheben gesichert an der Flasche 1 befestigt.

Diese Verschlussstellung ist in Fig. 3 gezeigt. Man sieht wie die Rastnasen 5c der Rastelemente 5a in die Innennut 4 des Trinkbechers 3 eingerastet sind.

Zum Lösen dieser Verbindung und Abheben des Trinkbechers 3 von der Flasche 1 braucht man nur die beiden Rastelemente 5a in Richtung der Pfeile 8 radial nach innen zu drücken. Dazu genügt es beispielsweise, diese beiden Rastelemente mit Zeigefinger und Daumen zu erfassen und zusammenzudrücken. Damit treten die Rastvorsprünge 5c aus der Innennut 4 am Trinkbecher 3 aus, und dieser kann einfach nach oben abgezogen werden.

Die Fig. 4 zeigt in einer teilweise weggebrochenen (geschnittenen) Seitenansicht noch ein Detail der beweglichen Lagerung der Rastelemente 5a. Die Bewegungsfreiheit dieser Rastelemente ist nämlich durch Anschläge 9 und Gegenanschläge 10 begrenzt. Für jedes der beiden Rastelemente 5a wird der Anschlag durch eine quer zur Bewegungsrichtung der Rastelemente 5a bewegliche Kugel 9 gebildet, die von einer kleinen Feder 11 in der Fig. 4 nach oben gedrückt wird.

Die Kugel 9, welche den Anschlag bildet, tritt in eine - in radialer Richtung gesehen - längliche Aussparung 12 ein. Die beiden radial inneren und radial äußeren Ränder 10 dieser Aussparung 12 bilden dien Gegenanschläge.

Insgesamt bewirkt diese Konstruktion folgendes: Beim Zusammenbau der Einrichtung - ausgehend von der in Fig. 1 dargestellten Position - werden die beiden Rastelemente 5a radial nach innen auf den Flaschenhals 1a aufgeschoben. Dabei weicht zunächst die federbelastete Kugel 9 für jedes Rastelement 5 gegen der Wirkung der Feder 11 aus. Danach schnappt die Kugel 9 in eine Aussparung 12 an der Unterseite der jedes Rastelementes 5a ein und bildet damit die Anschlagbegrenzung für den Verschiebeweg der Rastelemente 5a.

Die Erfindung ist selbstverständlich nicht auf die dargestellten Ausführungsbeispiele beschränkt. Beispielsweise kann es auch vorgesehen sein, den Flaschenverschluss in den Trinkbecher zu integrieren. Man muss dazu entsprechende Dichtflächen vorsehen. Es kann sich dann ein gesonderter Flaschenverschluss erübrigen.

Außerdem kann selbstverständlich auch nur ein Betätigungsknopf bzw. Rastelement vorgesehen sein, um die lösbare, formschlüssige Rastverbindung zwischen dem Trinkbecher 3 und der Flasche 1 wieder zu lösen.

## Patentansprüche

1. Flasche, insbesondere für alkoholische Getränke, mit aufgesetztem Trinkbecher (3), **gekennzeichnet durch** eine lösbare, formschlüssige Verbindung zwischen Trinkbecher und Flasche (1).

2. Flasche nach Anspruch 1, **dadurch gekennzeichnet, dass** der Trinkbecher (3) - vorzugsweise an seiner Innenwand - erste Rastmittel (4) aufweist, die mit an der Flasche (1) angebrachten zweiten Rastmitteln (5) formschlüssig in Eingriff bringbar sind.

3. Flasche nach Anspruch 2, **dadurch gekennzeichnet, dass** die ersten Rastmittel eine - vorzugsweise kreisförmig umlaufende - Nut in der Innenwand (3a) des Trinkbechers (3) umfassen.

4. Flasche nach Anspruch 2 oder 3, **dadurch gekennzeichnet, dass** die zweiten Rastmittel (5) mindestens ein federbelastetes Rastelement (5a) aufweisen, das beim Aufsetzen des Trinkbehälters (3) auf die Flasche (1) automatisch in die ersten Rastmittel (4) formschlüssig einrastet, wobei die Rastverbindung durch Bewegen des mindestens einen Rastelementes (5a) entgegen der Wirkung der Feder (6) lösbar ist.

5. Flasche nach Anspruch 4, **dadurch gekennzeichnet, dass** zwei auf gegenüberliegenden Seiten des Flaschenhalses (1a) angeordnete und in radialer Richtung (8) bezüglich des Flaschenhalses (1a) beweglich gelagerte Rastelemente (5a) vorgesehen sind.

6. Flasche nach Anspruch 2 bis 5, **dadurch gekennzeichnet, dass** die ersten und/oder zweiten Rastmittel (5) eine Schrägfläche (5b) aufweisen.

7. Flasche nach einem der Ansprüche 2 bis 6, **dadurch gekennzeichnet, dass** die zweiten Rastmittel (5) zumindest ein beweglich gelagertes Rastelement (5a) aufweisen, wobei zumindest ein Anschlag (9) und wenigstens ein Gegenanschlag (10) den Bewegungsweg begrenzen.

8. Flasche nach Anspruch 7, **dadurch gekennzeichnet, dass** der Anschlag von einem federbelasteten Anschlagelement (9), vorzugsweise einer Kugel, gebildet ist, wobei das Anschlagelement (9) quer zur Bewegungsrichtung des Rastelementes (5a), vorzugsweise in eine Aussparung (12) eingerastet ist, deren beide Ränder die Gegenanschläge (10) für das Anschlagelement bilden.

9. Flasche nach einem der Ansprüche 1 bis 8, **gekennzeichnet durch** einen vom Trinkbecher (3) unabhängigen - vorzugsweise innen am Flaschenhals (1a) dicht anliegenden - Verschluss (2).
